# EUROPÄISCHE PATENTSCHRIFT

(11) **EP 3 330 441 B1**
(45) Veröffentlichungstag und Bekanntmachung des Hinweises auf die Patenterteilung: **20.03.2019**
(21) Anmeldenummer: 16201894.9
(22) Anmeldetag: 02.12.2016
(51) Int. Cl.: E02F 5/28, E02F 7/00, E02F 5/18, E02D 7/28, E02D 13/04, E02D 27/52, E02F 3/88

(54) **UNTERWASSERABBAUVORRICHTUNG UND VERFAHREN ZUM ABBAU**
UNDERWATER EXCAVATION DEVICE AND METHOD FOR EXCAVATION
DISPOSITIF DE RÉDUCTION D'EAU D'AVAL ET PROCÉDÉ DE RÉDUCTION

(43) Veröffentlichungstag der Anmeldung: 06.06.2018
(73) Patentinhaber: BAUER Maschinen GmbH, 86529 Schrobenhausen (DE); Combi Lift GmbH, 28355 Bremen (DE)
(72) Erfinder: WEIXLER, Leonhard, 86672 Thierhaupten (DE); FINKENZELLER, Stefan Michael, 85084 Reichertshofen (DE); VERHOEVEN, Bernd, 28355 Bremen (DE); FELDERHOFF, Heiko, 28355 Bremen (DE)
(74) Vertreter: Wunderlich & Heim Patentanwälte Partnerschaftsgesellschaft mbB

(56) Entgegenhaltungen:
- EP-A1- 2 527 539
- EP-A1- 2 562 346
- WO-A1-2015/178854

## Beschreibung

Die Erfindung betrifft eine Unterwasserabbauvorrichtung mit einer versenkbaren Arbeitsplattform, welche auf einem Grund eines Gewässers absetzbar ist, einer Abtragseinrichtung zum Abtragen von Bodenmaterial aus dem Grund des Gewässers, einer Verstelleinrichtung zum Verstellen und Einbringen der Abtragseinrichtung in den Grund des Gewässers und einer Förderleitung zum Abfördern von abgetragenem Bodenmaterial von der Abtragseinrichtung, gemäß dem Oberbegriff des Anspruchs 1.

Die Erfindung betrifft weiterhin ein Verfahren zum Abbau von Bodenmaterial am Grund eines Gewässers mit einer Unterwasserabbauvorrichtung, bei dem die Unterwasserabbauvorrichtung auf den Grund des Gewässers abgesenkt wird, eine Abtragseinrichtung mittels einer Verstelleinrichtung in den Grund des Gewässers eingebracht und dabei Bodenmaterial abgetragen wird und das abgetragene Bodenmaterial mittels einer Förderleitung abgefördert wird, gemäß dem Oberbegriff des Anspruchs 14.

Aus der EP 2 562 346 A1 geht eine Unterwasser-Bohranordnung mit einer absenkbaren Arbeitsplattform hervor. An der Arbeitsplattform ist ein Bohrwerkzeug angeordnet, welches mittels eines Bohrantriebes zum Erstellen eines Bohrloches in den Gewässergrund antreibbar ist. Die Bohrvorrichtung dient zum Erstellen von Gründungselementen unter Wasser. Das beim Erstellen der Bohrung anfallende Bohrklein wird nach oben abgeführt und über eine Austrittsmündung in das umgebende Gewässer ausgetragen, wo es durch die Gewässerströmung abgefördert und verteilt wird.

Aus der WO 2015/178854 A1 und der WO 2015/178853 A1 gehen Unterwasser-Abbausysteme hervor. Bei diesem System werden mehrere mobile Abbaueinheiten eingesetzt, von welchen abgebautes Bodenmaterial zu schwimmenden Behältern abgeführt wird, welche unter Wasser zwischen den Abbaueinheiten und einem Versorgungsschiff angeordnet sind.

Der Erfindung liegt die **Aufgabe** zugrunde, eine Unterwasserabbauvorrichtung und ein Verfahren zum Abbau von Bodenmaterial am Grund eines Gewässers anzugeben, mit welchen Bodenmaterial unter Wasser besonders effizient abgebaut werden kann.

Die Aufgabe wird nach der Erfindung durch eine Unterwasserabbauvorrichtung mit den Merkmalen des Anspruchs 1 beziehungsweise ein Verfahren zum Abbau von Bodenmaterial am Grund eines Gewässers mit den Merkmalen des Anspruchs 14 gelöst. Bevorzugte Ausführungsformen der Erfindung sind in den jeweils abhängigen Ansprüchen angegeben.

Die erfindungsgemäße Unterwasserabbauvorrichtung ist dadurch gekennzeichnet, dass an der Arbeitsplattform eine Aufnahme für einen Förderbehälter ausgebildet ist, dass der Förderbehälter in der Aufnahme lösbar gelagert und gehalten ist, und dass die Förderleitung in den Förderbehälter mündet, wobei abgetragenes Bodenmaterial in den Förderbehälter aufnehmbar ist.

Eine Grundidee der Erfindung liegt darin, abgebautes Bodenmaterial unmittelbar an der Arbeitsplattform aufzunehmen und zwischenzulagern. Das abgebaute Bodenmaterial wird also nicht an die Umgebung oder einen von der Arbeitsplattform entfernten Aufnahmebehälter weitergeleitet. Durch das Aufnehmen und Lagern des abgebauten Bodenmaterials ist dieses einfach zu fördern.

Ein weiterer Aspekt der Erfindung besteht darin, das abgebaute Bodenmaterial in einem Förderbehälter aufzunehmen, welcher lösbar an der Arbeitsplattform der Unterwasserabbauvorrichtung gelagert ist. Der Förderbehälter kann bei Erreichen eines vorgegebenen Füllstandes von der Arbeitsplattform gelöst und zu einer Entnahme- oder Entleerstelle abtransportiert werden. Anschließend kann ein leerer Förderbehälter wieder auf der Arbeitsplattform abgesetzt werden. Auf diese Weise kann zuverlässig und ohne erhebliche Belastung der Umwelt abgebautes Bodenmaterial aufgenommen und vorzugsweise an die Wasseroberfläche abgefördert werden.

Die Abtragseinrichtung kann grundsätzlich ein Bohrgerät oder jede andere geeignete Abtragseinrichtung sein. Besonders bevorzugt ist es nach einer Ausführungsform der Erfindung, dass die Abtragseinrichtung eine Fräse ist, welche mindestens ein Fräsrad aufweist, welches um eine etwa horizontale Drehachse drehend angetrieben ist. Die Fräse kann dabei vorzugsweise zwei drehend angetriebene Fräsradpaare aufweisen. Vorzugsweise sind die Fräsradpaare so angetrieben, dass sie abgefrästes Bodenmaterial zu einer Mitte hin fördern, von wo sie über eine Absaugpumpe aus dem Frässchlitz abgefördert werden. Die Fräse kann im Wesentlichen ähnlich zu einer bekannten Schlitzwandfräse aufgebaut sein.

Eine weitere Ausführungsform der Erfindung besteht darin, dass die Verstelleinrichtung eine Führung aufweist, entlang welcher die Abtragseinrichtung vertikal verstellbar geführt ist. Die Verstelleinrichtung kann insbesondere ein Mast mit einer oder mehreren Führungsbahnen sein. Vorzugsweise kann die Führung auch ein Gestell oder ein rohrförmiger Aufbau sein, in dem die Abtragseinrichtung vertikal verfahrbar geführt ist.

Ein Abteufen der Fräse kann grundsätzlich aufgrund der Schwerkraft erfolgen. Eine bevorzugte Ausführungsvariante der erfindungsgemäßen Unterwasserabbauvorrichtung besteht weiter darin, dass die Verstelleinrichtung eine Vortriebseinrichtung zum Heben und/oder Senken der Abtragseinrichtung aufweist. Auf diese Weise können gezielt Vortriebs- oder Rückstellkräfte aufgebracht werden.

Besonders vorteilhaft ist es, dass die Vortriebseinrichtung mindestens einen Stellzylinder oder eine Winde aufweist. Der Stellzylinder ist vorzugsweise ein Hydraulikzylinder zum Heben und/oder auch Senken. In gleicher Weise kann ein Vortrieb oder ein Heben auch durch eine Windenanordnung mit einem oder mehreren Windenseilen mit entsprechenden Umlenkeinrichtungen realisiert sein.

Eine besonders zweckmäßige Ausführungsform der Erfindung wird dadurch erreicht, dass die Führung als ein Führungsgestell ausgebildet ist, an dessen oberen Ende die Aufnahme für den Förderbehälter vorgesehen ist. Das Führungsgestell kann dabei rohrartig mit einem inneren Freiraum ausgebildet sein, in welchem die Abtragseinrichtung vertikal verfahrbar geführt ist. An einer Oberseite des Führungsgestells kann der Förderbehälter abgesetzt und positioniert werden.

Besonders vorteilhaft ist es dabei, dass die Aufnahme einen trichterförmigen Zentrierabschnitt aufweist und dass der Förderbehälter an seiner Unterseite einen konischen Einführabschnitt umfasst, welcher passend zum Einführen des Förderbehälters in den Zentrierabschnitt der Aufnahme ausgebildet ist. Die Aufnahme ist trichterförmig, wobei ein entsprechend passender konischer Einführabschnitt an der Unterseite des Förderbehälters durch Absenken leicht aufgenommen und zentriert werden kann. Beim Aufnehmen des Förderbehälters kann gleichzeitig eine Verbindung mit der Förderleitung zum Einleiten des abgebauten Bodenmaterials hergestellt werden.

Eine besonders vorteilhafte Ausführungsform der Erfindung besteht darin, dass an der Aufnahme für den Förderbehälter ein erstes Kopplungselement der Förderleitung vorgesehen ist und dass an einer Unterseite des Förderbehälters ein zweites Kupplungselement angeordnet ist, welches zum Herstellen einer Leitungsverbindung mit dem ersten Kopplungselement verbindbar ist. Die beiden Kopplungselemente können dabei auch entsprechend passend trichterförmig beziehungsweise konisch ausgebildet sein, um eine leichtere Verbindung herzustellen. Auf diese Weise kann das abgebaute Bodenmaterial über die Förderleitung von unten in den Förderbehälter eingeleitet werden.

Dabei besteht eine bevorzugte Weiterbildung der Erfindung darin, dass innerhalb des Förderbehälters eine Steigleitung angeordnet ist, welche sich von der zweiten Kupplungseinrichtung durch den Förderbehälter nach oben zu einer Mündung erstreckt, durch welche das geförderte abgetragene Bodenmaterial von oben in den Förderbehälter eingeleitet wird. Somit durchströmt das abgebaute Bodenmaterial zunächst mittels der Steigleitung in dem Förderbehälter denselben und wird erst an der Oberseite des Förderbehälters ausgegeben. Durch dieses Einleiten des abgebauten Bodenmaterials, welches in der Regel mit dem umgebenden Wasser vermischt ist, wird es ermöglicht, dass ein Sedimentiervorgang innerhalb des Förderbehälters stattfindet. Das feste Bodenmaterial kann an den Bodenbereich des Förderbehälters sedimentieren, während das entsprechend geklärte Wasser an einer Oberseite des Förderbehälters wieder austreten kann. Hierdurch wird die Befüllung des Förderbehälters mit dem abgetragenen Bodenmaterial als eigentliche Nutzlast verbessert.

Ein besonders umweltschonendes Entkoppeln des Förderbehälters von der Arbeitsplattform wird nach einer Weiterbildung der Erfindung dadurch erreicht, dass an der ersten Kopplungseinrichtung und/oder der zweiten Kopplungseinrichtung ein Sperrventil angeordnet ist, das zum Befüllen des Förderbehälters das Sperrventil geöffnet ist und dass das Sperrventil geschlossen ist, wenn der Förderbehälter aus der Aufnahme entfernt wird. Das Sperrventil oder die Sperrventile können durch eine entsprechende Steuerung betätigt werden. Das Ventil kann aber auch als ein Automatikventil mit mechanischen Elementen ausgebildet sein, so dass es beim Aufsetzen des Förderbehälters automatisch geöffnet und beim Entfernen des Förderbehälters automatisch verschlossen wird.

Gemäß einer Ausführungsvariante der Erfindung ist es weiterhin vorteilhaft, dass an der Aufnahme eine Verriegelungseinrichtung angeordnet ist, welche einen aufgenommenen Förderbehälter in seiner Position verriegelt und fixiert. Dies stellt sicher, dass der Förderbehälter auch bei stärkeren Strömungen zuverlässig in seiner Position verbleibt. Zudem kann so der Förderbehälter auch zum Transportieren der Unterwasserabbauvorrichtung eingesetzt werden. Dabei ist der Förderbehälter vorzugsweise mit einer Hubeinrichtung, insbesondere einem Hubseil, verbunden. Mit dem Hubseil kann der Förderbehälter zu einer Entleerposition, insbesondere einem Wasserfahrzeug, insbesondere einem Schiff, verbracht werden. Ist dabei der Förderbehälter fest mit der Arbeitsplattform verriegelt, kann so die Unterwasserabbauvorrichtung insgesamt mit dem Förderbehälter durch die Hubeinrichtung transportiert werden.

Vorzugsweise ist eine Pumpeinrichtung zum Fördern des abgetragenen Bodenmaterials von der Abtragseinrichtung zu dem Förderbehälter vorgesehen. Die Pumpeinrichtung kann dabei in der Abtragseinrichtung integriert sein oder als eine separate Komponente an der Arbeitsplattform angeordnet sein.

Für ein exaktes Justieren der Unterwasserabbauvorrichtung an einem Gewässergrund ist es zweckmäßig, dass an der Arbeitsplattform verstellbare Stützfüße zum Ausrichten der Arbeitsplattform auf dem Grund des Gewässers vorgesehen sind. Die Stützfüße können dabei mit Stellzylindern oder sonstigen Stelleinrichtungen versehen sein, um einen Höhenversatz zueinander auszugleichen. So kann die Arbeitsplattform auch auf einem unebenen Gelände horizontal ausgerichtet werden. Vorzugsweise sind insgesamt drei Stützfüße verteilt um den Umfang der Arbeitsplattform angeordnet.

Das erfindungsgemäße Verfahren ist dadurch gekennzeichnet, dass das abgetragene Bodenmaterial zu einem Förderbehälter gefördert wird, welcher lösbar an einer Aufnahme der Unterwasserabbauvorrichtung gelagert ist, und dass bei Erreichen eines Füllstandes der befüllte Förderbehälter von der Aufnahme gelöst und abtransportiert wird.

Das erfindungsgemäße Verfahren kann vorzugsweise mit der zuvor beschriebenen Unterwasserabbauvorrichtung durchgeführt werden. Es können dabei die Vorteile erzielt werden, die zuvor beschrieben wurden.

Eine bevorzugte Ausführungsvariante des erfindungsgemäßen Verfahrens besteht darin, dass der Förderbehälter lösbar an einer Oberseite der Unterwasserabbauvorrichtung befestigt wird, dass eine Hubeinrichtung an einer Oberseite des Förderbehälters angreift und dass zum Transportieren der Unterwasserabbauvorrichtung der Förderbehälter in der Aufnahme verriegelt wird. Die Hubeinrichtung kann so zum separaten Abtransportieren des Bodenmaterials mit dem Förderbehälter dienen, wenn der Förderbehälter von der Unterwasserabbauvorrichtung entriegelt und gelöst ist. Ist der Förderbehälter in der Aufnahme an der Arbeitsplattform verriegelt, kann mittels der Hubeinrichtung die Unterwasserabbauvorrichtung insgesamt gefördert und bewegt werden.

Nachfolgend wird die Erfindung anhand eines bevorzugten Ausführungsbeispieles weiter erläutert, welches schematisch in den Zeichnungen dargestellt ist. In den Zeichnungen zeigen:
- Fig. 1: eine Seitenansicht einer erfindungsgemäßen Unterwasserabbauvorrichtung;
- Fig. 2: eine vergrößerte Seitenansicht eines Förderbehälters für die Unterwasserabbauvorrichtung; und
- Fig. 3: eine vergrößerte Detailansicht der Aufnahme eines Förderbehälters in der Unterwasserabbauvorrichtung.

Bei einer erfindungsgemäßen Unterwasserabbauvorrichtung 10 gemäß Fig. 1 ist eine gestellartige Arbeitsplattform 12 aus Trägern vorgesehen, welche über insgesamt drei vertikal verstellbare Stützfüße 28 am Grund eines Gewässers von einem Wasserfahrzeug, insbesondere einem Schiff, mit einem Hebezeug abgesetzt werden kann. Mit den Stützfüßen 28 kann die Arbeitsplattform 12 horizontal ausgerichtet werden.

An der Arbeitsplattform 12 ist zum Bilden einer Verstelleinrichtung 13 ein mastartiges Führungsgestell 14 angeordnet. Innerhalb des Führungsgestells 14 ist entlang einer vertikalen Führung 16 eine Abtragseinrichtung 30 vertikal verstellbar gelagert. Die Abtragseinrichtung 30 ist als eine Fräse, insbesondere eine Schlitzwandfräse mit zwei unteren Paaren von Fräsrädern 32 ausgebildet. Die Fräsräder 32 sind drehend um horizontale Drehachsen angetrieben, wobei die Fräsräder 32 derart drehen, dass diese Bodenmaterial abtragen und in einen Mittenbereich zwischen den zwei Paaren von Fräsrädern 32 fördern.

Zum vertikalen Verstellen der Abtragseinrichtung 30 ist eine Vortriebseinrichtung 20 mit seitlichen Stellzylindern 22 vorgesehen. Mit den Stellzylindern 22 kann die Abtragseinrichtung 30 schrittweise gehoben oder gesenkt werden. Dabei wird die Abtragseinrichtung 30 mit einem länglichen Führungsrahmen entlang der vertikalen Führung 16 in dem Führungsgestell 14 geführt. Der Verstellweg der Abtragseinrichtung 30 kann auf die Höhe des Führungsgestells 14 begrenzt sein, so dass die Abtragseinrichtung 30 stets innerhalb des Führungsgestells 14 geführt ist. Alternativ kann die Abtragseinrichtung 30 auch insgesamt aus dem Führungsgestell 13 ausgefahren werden, wobei dann eine weitere Führung entlang des länglichen Führungsrahmens der Abtragseinrichtung 30 erfolgt.

Das von den Fräsrädern 32 abgetragene Bodenmaterial wird über eine mittige Förderleitung 18 und mittels einer Pumpeinrichtung 24 nach oben zu einem Förderbehälter 50 gefördert, welcher in einer Aufnahme 40 an der Oberseite des Führungsgestells 14 gelagert ist.

Die Aufnahme 40 weist einen trichterförmigen Zentrierabschnitt 42 zum zentrierten Aufnehmen eines unteren Endes des Förderbehälters 50 auf. An der Arbeitsplattform 12 ist weiterhin ein Antriebsmodul 26 mit verschiedenen Aggregaten und auch Betriebsmitteln lösbar angeordnet. Das Antriebsmodul 26 ist über eine nicht näher dargestellte Versorgungsleitung mit einem Versorgungsschiff an der Oberseite des Gewässers verbunden. Über die Versorgungsleitung kann auch eine entsprechende Steuerung der Unterwasserabbauvorrichtung 10 erfolgen.

Der Förderbehälter 50 für die erfindungsgemäße Unterwasserabbauvorrichtung 10 ist näher in Fig. 2 dargestellt. Der Förderbehälter 50 weist einen im Wesentlichen zylindrischen Grundkörper 52 auf, an dessen unterem Ende ein konischer Einführabschnitt 54 vorgesehen ist, an den sich ein Verriegelungsabsatz 55 anschließt. Innerhalb des hohlen Förderbehälters 50 erstreckt sich eine Steigleitung 58 von der Unterseite 53 bis über das obere Ende des zylindrischen Grundkörpers 52 hinaus. Von der Förderleitung 18 der Unterwasserabbauvorrichtung 10 wird das abgetragene Bodenmaterial an der Unterseite 53 an die Steigleitung 58 in dem Förderbehälter 50 übergeben, wobei in dem oberen Bereich die Steigleitung 58 über bogenförmige Krümmer zum Inneren des Förderbehälters 50 umgeleitet wird. Die Krümmer münden in einem oberen Bereich des zylindrischen Grundkörpers 52, so dass das abgetragene Bodenmaterial mit angesaugtem Wasser von oben in den Förderbehälter 50 eingeleitet wird. Auf diese Weise können die festen Bestandteile des abgetragenen Bodenmaterials in den unteren Bereich des Förderbehälters 50 sedimentieren, während Flüssigkeit an der Oberseite des Förderbehälters 50 austreten kann.

An der Oberseite des Förderbehälters 50 sind weiter Befestigungselemente 57 angeordnet, an welchen eine nicht dargestellte Hebeeinrichtung, insbesondere Haken eines Kranseiles, befestigt ist.

Der Förderbehälter 50 ist über eine Verriegelungseinrichtung 70 lösbar an der Aufnahme 40 des Führungsgestells 14 befestigt, wie näher in Fig. 3 dargestellt ist. Der Darstellung von Fig. 3 ist zu entnehmen, dass der konische Einführabschnitt 54 des Förderbehälters 50 passend zu dem trichterförmigen Zentrierabschnitt 42 der Aufnahme 40 ausgebildet ist. In der eingesetzten Position kann ein keilförmiges Halteelement 72 mittels eines Betätigungsmechanismus 74, welches von einem nicht dargestellten Stellzylinder betätigt wird, von einer Freigabeposition in eine Verriegelungsposition bewegt werden, welche in Fig. 3 dargestellt ist. In der Verriegelungsposition hintergreift das radial eingefahrene Halteelement 72 den durchmessergrößeren Verriegelungsabsatz 55 an einem zylindrischen Endabschnitt des Förderbehälters 50. In der Verriegelungsposition ist der Förderbehälter 50 fest mit dem Führungsgestell 14 und damit der Arbeitsplattform 12 verbunden, so dass die Unterwasserabbauvorrichtung 10 nunmehr mit dem Förderbehälter 50 nach oben gezogen werden kann.

Der Fig. 3 ist auch die Verbindung zwischen der Förderleitung 18 und dem Förderbehälter 50 andeutungsweise zu entnehmen. An einem oberen Ende der Förderleitung 18 ist ein erstes Kopplungselement 46 ausgebildet, welches passend in ein trichterförmiges zweites Kopplungselement 56 an dem Förderbehälter 50 eingreift. In der Kopplungsposition wird zwischen dem ersten Kopplungselement 46 und dem zweiten Kopplungselement 56 eine Leitungsverbindung zwischen der Förderleitung 18 und der Steigleitung 58 innerhalb des Förderbehälters 50 hergestellt. Über ein schematisch angedeutetes Sperrventil 60 werden beim Trennen des Förderbehälters 50 von der Aufnahme 40 die Öffnungen an dem ersten Kopplungselement 46 und dem zweiten Kopplungselement 56 verschlossen. Das Sperrventil 60 wird vorzugsweise mechanisch beim Aufsetzen beziehungsweise Lösen des Förderbehälters 50 betätigt.

Die erfindungsgemäße Unterwasserabbauvorrichtung 10 ist zum Abtragen von Bodenmaterial an einem Gewässergrund vorgesehen, insbesondere für eine Probenentnahme oder zum Abbau von oberflächennahen Bodenschätzen.

## Patentansprüche

1. Unterwasserabbauvorrichtung mit
- einer versenkbaren Arbeitsplattform (12), welche auf einem Grund eines Gewässers absetzbar ist,
- einer Abtragseinrichtung (30) zum Abtragen von Bodenmaterial aus dem Grund des Gewässers,
- einer Verstelleinrichtung (13) zum Verstellen und Einbringen der Abtragseinrichtung (30) in den Grund des Gewässers und
- einer Förderleitung (18) zum Abfördern von abgetragenem Bodenmaterial von der Abtragseinrichtung (30),
**dadurch gekennzeichnet,**
- **dass** an der Arbeitsplattform (12) eine Aufnahme (40) für einen Förderbehälter (50) ausgebildet ist,
- **dass** der Förderbehälter (50) in der Aufnahme (40) lösbar gelagert und gehalten ist, und
- **dass** die Förderleitung (18) in den Förderbehälter (50) mündet, wobei abgetragenes Bodenmaterial in den Förderbehälter (50) aufnehmbar ist.

2. Unterwasserabbauvorrichtung nach Anspruch 1,
**dadurch gekennzeichnet,**
**dass** die Abtragseinrichtung (30) eine Fräse ist, welche mindestens ein Fräsrad (32) aufweist, welches um eine etwa horizontale Drehachse drehend angetrieben ist.

3. Unterwasserabbauvorrichtung nach Anspruch 1 oder 2,
**dadurch gekennzeichnet,**
**dass** die Verstelleinrichtung (13) eine Führung (16) aufweist, entlang welcher die Abtragseinrichtung (30) vertikal verstellbar geführt ist.

4. Unterwasserabbauvorrichtung nach einem der Ansprüche 1 bis 3,
**dadurch gekennzeichnet,**
**dass** die Verstelleinrichtung (13) eine Vortriebseinrichtung (20) zum Heben und/oder Senken der Abtragseinrichtung (30) aufweist.

5. Unterwasserabbauvorrichtung nach Anspruch 4,
**dadurch gekennzeichnet,**
**dass** die Vortriebseinrichtung (20) mindestens einen Stellzylinder (22) oder eine Winde aufweist.

6. Unterwasserabbauvorrichtung nach einem der Ansprüche 3 bis 5,
**dadurch gekennzeichnet,**
**dass** die Führung (16) als ein Führungsgestell (14) ausgebildet ist, an dessen oberen Ende die Aufnahme (40) für den Förderbehälter (50) vorgesehen ist.

7. Unterwasserabbauvorrichtung nach einem der Ansprüche 1 bis 6,
**dadurch gekennzeichnet,**
**dass** die Aufnahme (40) einen trichterförmigen Zentrierabschnitt (42) aufweist und
**dass** der Förderbehälter (50) an seiner Unterseite einen konischen Einführabschnitt (54) umfasst, welcher passend zum Einführen des Förderbehälters (50) in den Zentrierabschnitt (42) der Aufnahme (40) ausgebildet ist.

8. Unterwasserabbauvorrichtung nach einem der Ansprüche 1 bis 7,
**dadurch gekennzeichnet,**
**dass** an der Aufnahme (40) für den Förderbehälter (50) ein erstes Kopplungselement (46) der Förderleitung (18) vorgesehen ist und
**dass** an einer Unterseite (53) des Förderbehälters (50) ein zweites Kopplungselement (56) angeordnet ist, welches zum Herstellen einer Leitungsverbindung mit dem ersten Kopplungselement (46) verbindbar ist.

9. Unterwasserabbauvorrichtung nach Anspruch 8,
**dadurch gekennzeichnet,**
**dass** innerhalb des Förderbehälters (50) eine Steigleitung (58) angeordnet ist, welche sich von der zweiten Kopplungseinrichtung (56) durch den Förderbehälter (50) nach oben zu einer Mündung erstreckt, durch welche das geförderte abgetragene Bodenmaterial von oben in den Förderbehälter (50) eingeleitet wird.

10. Unterwasserabbauvorrichtung nach einem der Ansprüche 1 bis 9,
**dadurch gekennzeichnet,**
**dass** an der ersten Kopplungseinrichtung (46) und/oder der zweiten Kopplungseinrichtung (56) ein Sperrventil (60) angeordnet ist,
**dass** zum Befüllen des Förderbehälters (50) das Sperrventil (60) geöffnet ist und dass das Sperrventil (60) geschlossen ist, wenn der Förderbehälter (50) aus der Aufnahme (40) entfernt wird.

11. Unterwasserabbauvorrichtung nach einem der Ansprüche 1 bis 10,
**dadurch gekennzeichnet,**
**dass** an der Aufnahme (40) eine Verriegelungseinrichtung (70) angeordnet ist, welche einen aufgenommenen Förderbehälter (50) in seiner Position verriegelt und fixiert.

12. Unterwasserabbauvorrichtung nach einem der Ansprüche 1 bis 11,
**dadurch gekennzeichnet,**
**dass** eine Pumpeinrichtung (24) zum Fördern des abgetragenen Bodenmaterials von der Abtragseinrichtung (30) zu dem Förderbehälter (50) vorgesehen ist.

13. Unterwasserabbauvorrichtung nach einem der Ansprüche 1 bis 12,
**dadurch gekennzeichnet,**
**dass** an der Arbeitsplattform (12) verstellbare Stützfüße (28) zum Ausrichten der Arbeitsplattform (12) auf dem Grund des Gewässers vorgesehen sind.

14. Verfahren zum Abbau von Bodenmaterial am Grund eines Gewässers mit einer Unterwasserabbauvorrichtung (10), insbesondere nach einem der Ansprüche 1 bis 13, bei dem
- die Unterwasserabbauvorrichtung (10) auf den Grund des Gewässers abgesenkt wird,
- eine Abtragungseinrichtung (30) mittels einer Verstelleinrichtung (13) in den Grund des Gewässers eingebracht und dabei Bodenmaterial abgetragen wird und
- das abgetragene Bodenmaterial mittels einer Förderleitung (18) abgefördert wird,
**dadurch gekennzeichnet,**
- **dass** das abgetragene Bodenmaterial zu einem Förderbehälter (50) gefördert wird, welcher lösbar an einer Aufnahme (40) der Unterwasserabbauvorrichtung (10) gelagert ist, und
- **dass** bei Erreichen eines Füllstandes der befüllte Förderbehälter (50) von der Aufnahme (40) gelöst und abtransportiert wird.

15. Verfahren nach Anspruch 14,
**dadurch gekennzeichnet,**
**dass** der Förderbehälter (50) lösbar an einer Oberseite der Unterwasserabbauvorrichtung (10) befestigt wird,
**dass** eine Hubeinrichtung an einer Oberseite des Förderbehälters (50) angreift und zum Transportieren der Unterwasserabbauvorrichtung (10) der Förderbehälter (50) in der Aufnahme (40) verriegelt wird.

## Claims

1. Underwater mining device having
- a submersible working platform (12) which can be placed onto a bed of a body of water,
- a stripping means (30) for stripping ground material from the bed of the body of water,
- an adjustment means (13) for adjusting and introducing the stripping means (30) into the bed of the body of water and
- a conveying line (18) for conveying stripped ground material away from the stripping means (30),
**characterized in**
- **that** on the working platform (12) a receiving part (40) for a conveying container (50) is designed,
- **that** the conveying container (50) is supported and retained in a releasable manner in the receiving part (40), and
- **that** the conveying line (18) leads into the conveying container (50), wherein stripped ground material can be received in the conveying container (50).

2. Underwater mining device according to claim 1,
**characterized in**
**that** the stripping means (30) is a cutter having at least one cutting wheel (32) which is driven in a rotating manner about an approximately horizontal axis of rotation.

3. Underwater mining device according to claim 1 or 2,
**characterized in**
**that** the adjustment means (13) has a guide (16), along which the stripping means (30) is guided in a vertically adjustable manner.

4. Underwater mining device according to any one of claims 1 to 3,
**characterized in**
**that** the adjustment means (13) has an advancing means (20) for lifting and/or lowering the stripping means (30).

5. Underwater mining device according to claim 4,
**characterized in**
**that** the advancing means (20) has at least one positioning cylinder (22) or a winch.

6. Underwater mining device according to any one of claims 3 to 5,
**characterized in**
**that** the guide (16) is designed as a guide framework (14), at the upper end of which the receiving part (40) for the conveying container (50) is provided.

7. Underwater mining device according to any one of claims 1 to 6,
**characterized in**
**that** the receiving part (40) has a funnel-shaped centering section (42) and that on its underside the conveying container (50) has a conical inserting section (54) which is designed to fit for insertion of the conveying container (50) into the centering section (42) of the receiving part (40).

8. Underwater mining device according to any one of claims 1 to 7,
**characterized in**
**that** on the receiving part (40) for the conveying container (50) a first coupling element (46) of the conveying line (18) is provided and
**that** on an underside (53) of the conveying container (50) a second coupling element (56) is arranged which can be connected to the first coupling element (46) to establish a line connection.

9. Underwater mining device according to claim 8,
**characterized in**
**that** inside the conveying container (50) a riser (58) is arranged which extends from the second coupling means (56) through the conveying container (50) in the upward direction to an outlet, through which the conveyed stripped ground material is fed from above into the conveying container (50).

10. Underwater mining device according to any one of claims 1 to 9,
**characterized in**
**that** on the first coupling means (46) and/or the second coupling means (56) a stop valve (60) is arranged,
**that** for the filling of the conveying container (50) the stop valve (60) is open and that the stop valve (60) is closed when the conveying container (50) is removed from the receiving part (40).

11. Underwater mining device according to any one of claims 1 to 10,
**characterized in**
**that** on the receving part (40) a locking means (70) is arranged which locks and fixes a received conveying container (50) in its position.

12. Underwater mining device according to any one of claims 1 to 11,
**characterized in**
**that** a pump means (24) is provided for conveying the stripped ground material from the stripping means (30) to the conveying container (50).

13. Underwater mining device according to any one of claims 1 to 12,
**characterized in**
**that** on the working platform (12) adjustable support feet (28) are provided for aligning the working platform (12) on the bed of the body of water.

14. Method for mining ground material on the bed of a body of water with an underwater mining device (10), in particular according to any one of claims 1 to 13, in which
- the underwater mining device (10) is lowered onto the bed of the body of water,
- a stripping means (30) is introduced into the bed of the body of water by means of an adjustment means (13) and in doing so ground material is stripped and
- the stripped ground material is conveyed away by means of a conveying line (18), **characterized in**
- **that** the stripped ground material is conveyed to a conveying container (50) which is supported in a releasable manner on a receiving part (40) of the underwater mining device (10), and
- **that** on reaching a filling level the filled conveying container (50) is released from the receiving part (40) and transported away.

15. Method according to claim 14,
**characterized in**
**that** the conveying container (50) is fastened in a releasable manner on an upper side of the underwater mining device (10),
**that** a lifting means engages on an upper side of the conveying container (50) and for the transport of the underwater mining device (10) the conveying container (50) is locked in the receiving part (40).

## Revendications

1. Dispositif de réduction d'eau d'aval comportant :
- une plateforme de travail (12) escamotable qui peut être abaissée sur un fond d'un milieu aquatique,
- un dispositif d'enlèvement (30) pour l'enlèvement de matériau de sol du fond du milieu aquatique,
- un dispositif de réglage (13) pour le réglage et l'introduction du dispositif d'enlèvement (30) dans le fond du milieu aquatique et
- une conduite de transport (18) pour le transport de matériau de sol enlevé par le dispositif d'enlèvement (30),
**caractérisé en ce que**
- un réceptacle (40) est réalisé pour un récipient de transport (50) sur la plateforme de travail (12),
- **en ce que** le récipient de transport (50) est logé et maintenu de manière amovible dans le réceptacle (40), et
- **en ce que** la conduite de transport (18) débouche dans le récipient de transport (50), du matériau de sol enlevé pouvant être reçu dans le récipient de transport (50).

2. Dispositif de réduction d'eau d'aval selon la revendication 1,
**caractérisé en ce que**
le dispositif d'enlèvement (30) est une fraiseuse qui présente au moins une roue de fraisage (32) qui est entraînée en rotation autour d'un axe de rotation à peu près horizontal.

3. Dispositif de réduction d'eau d'aval selon la revendication 1 ou 2,
**caractérisé en ce que**
le dispositif de réglage (13) présente un guidage (16) le long duquel le dispositif d'enlèvement (30) est guidé de manière réglable verticalement.

4. Dispositif de réduction d'eau d'aval selon l'une des revendications 1 à 3,
**caractérisé en ce que**
le dispositif de réglage (13) présente un dispositif d'avance (20) pour le levage et/ou l'abaissement du dispositif d'enlèvement (30).

5. Dispositif de réduction d'eau d'aval selon la revendication 4,
**caractérisé en ce que**
le dispositif d'avance (20) présente au moins un cylindre de réglage (22) ou un treuil.

6. Dispositif de réduction d'eau d'aval selon l'une quelconque des revendications 3 à 5,
**caractérisé en ce que**
le guidage (16) est réalisé en tant que bâti de guidage (14) sur l'extrémité supérieure duquel le réceptacle (40) est prévu pour le récipient de transport (50).

7. Dispositif de réduction d'eau d'aval selon l'une des revendications 1 à 6,
**caractérisé en ce que**
le réceptacle (40) présente une section de centrage (42) en forme d'entonnoir et
**en ce que** le récipient de transport (50) comporte sur son côté inférieur une section d'introduction conique (54) qui est réalisée de manière adaptée à l'introduction du récipient de transport (50) dans la section de centrage (42) du réceptacle (40).

8. Dispositif de réduction d'eau d'aval selon l'une des revendications 1 à 7,
**caractérisé en ce que**
un premier élément de couplage (46) de la conduite de transport (18) est prévu sur le réceptacle (40) pour le récipient de transport (50) et
**en ce qu'**un second élément de couplage (56) est agencé sur un côté inférieur (53) du récipient de transport (50), lequel peut être raccordé pour l'établissement d'une liaison par conduite avec le premier élément de couplage (46).

9. Dispositif de réduction d'eau d'aval selon la revendication 8,
**caractérisé en ce que**
une conduite montante (58) est agencée dans le récipient de transport (50), laquelle s'étend depuis le second dispositif de couplage (56) à travers le récipient de transport (50) vers le haut jusqu'à une embouchure par laquelle le matériau de sol enlevé transporté est introduit par le haut dans le récipient de transport (50).

10. Dispositif de réduction d'eau d'aval selon l'une des revendications 1 à 9,
**caractérisé en ce que**
une valve de blocage (60) est agencée sur le premier dispositif de couplage (46) et/ou le second dispositif de couplage (56),
**en ce que** la valve de blocage (60) est ouverte pour le remplissage du récipient de transport (50) et
**en ce que** la valve de blocage (60) est fermée lorsque le récipient de transport (50) est éloigné du réceptacle (40).

11. Dispositif de réduction d'eau d'aval selon l'une des revendications 1 à 10,
**caractérisé en ce que**
un dispositif de verrouillage (70) est agencé sur le réceptacle (40), lequel verrouille et fixe un récipient de transport (50) reçu dans sa position.

12. Dispositif de réduction d'eau d'aval selon l'une des revendications 1 à 11,
**caractérisé en ce que**
un dispositif de pompage (24) est prévu pour le transport du matériau de sol enlevé par le dispositif d'enlèvement (30) vers le récipient de transport (50).

13. Dispositif de réduction d'eau d'aval selon l'une des revendications 1 à 12,
**caractérisé en ce que**
des pieds d'appui (28) réglables sur la plateforme de travail (12) sont prévus pour l'orientation de la plateforme de travail (12) sur le fond du milieu aquatique.

14. Procédé de réduction de matériau de sol sur le fond d'un milieu aquatique avec un dispositif de réduction d'eau d'aval (10), en particulier selon l'une des revendications 1 à 13, selon lequel
- le dispositif de réduction d'eau d'aval (10) est abaissé sur le fond du milieu aquatique,
- un dispositif d'enlèvement (30) est introduit au moyen d'un dispositif de réglage (13) dans le fond du milieu aquatique et du matériau de sol est enlevé et
- le matériau de sol enlevé est transporté au moyen d'une conduite de transport (18), **caractérisé en ce que**
- le matériau de sol enlevé est transporté vers un récipient de transport (50) qui est logé de manière amovible sur un logement (40) du dispositif de réduction d'eau d'aval (10), et
- **en ce que** lors de l'atteinte d'un niveau de remplissage le récipient de transport rempli (50) est détaché du logement (40) et transporté.

15. Procédé selon la revendication 14,
**caractérisé en ce que**
le récipient de transport (50) est fixé de manière détachable sur un côté supérieur du dispositif de réduction d'eau d'aval (10),
**en ce qu'**un dispositif de levage agit sur un côté supérieur du récipient de transport (50) et pour le transport du dispositif de réduction d'eau d'aval (10) le récipient de transport (50) est verrouillé dans le réceptacle (40).
